# EUROPÄISCHE PATENTSCHRIFT

(11) **EP 3 272 977 B1**
(45) Veröffentlichungstag und Bekanntmachung des Hinweises auf die Patenterteilung: **17.01.2024**
(21) Anmeldenummer: 17181226.6
(22) Anmeldetag: 13.07.2017
(51) Int. Cl.: E05B 79/20, E05B 79/22, E05B 81/14, E05B 81/20, E05B 83/40, E05B 85/10, E05B 81/06

(54) **KRAFTFAHRZEUGSCHLOSSANORDNUNG**
MOTOR VEHICLE LOCK ASSEMBLY
SYSTEME DE SERRURE DE VÉHICULE AUTOMOBILE

(30) Priorität: 18.07.2016 DE 102016113155
(43) Veröffentlichungstag der Anmeldung: 24.01.2018
(73) Patentinhaber: Brose Schliesssysteme GmbH & Co. KG, 42369 Wuppertal (DE)
(72) Erfinder: Wirths, Rainer, 42329 Wuppertal (DE)
(74) Vertreter: Gottschald, Jan

(56) Entgegenhaltungen:
- EP-A2- 1 384 843
- EP-A2- 1 857 621
- WO-A1-2015/144523
- WO-A1-2015/185364
- DE-A1- 3 939 768
- DE-A1- 19 706 952
- DE-A1-102014 205 371
- JP-A- 2002 081 249
- US-A1- 2010 270 815
- US-A1- 2011 016 794
- US-A1- 2011 154 740
- US-A1- 2014 001 771

## Beschreibung

Die Erfindung betrifft eine Kraftfahrzeugschlossanordnung gemäß dem Oberbegriff von Anspruch 1 sowie ein Verfahren für den Betrieb einer Kraftfahrzeugschlossanordnung gemäß dem Oberbegriff von Anspruch 6.

Ein Kraftfahrzeugschloss der eingangs genannten Art ist aus der DE 197 06 952 A1 bekannt.

Die in Rede stehende Kraftfahrzeugschlossanordnung weist ein Kraftfahrzeugschloss auf, das in erster Linie der Herstellung einer lösbaren Halteverbindung zwischen der Kraftfahrzeugkarosserie und einer dem Kraftfahrzeugschloss zugeordneten Kraftfahrzeugtür dient.

Bei einer bekannten Kraftfahrzeugschlossanordnung (DE 10 2014 205 371 A1) ist das Kraftfahrzeugschloss mit den üblichen Schließelementen "Schlossfalle" und "Sperrklinke" ausgestattet. Das dortige Kraftfahrzeugschloss weist ferner eine Antriebsanordnung auf, mittels der die Sperrklinke im Rahmen eines Öffnungsvorgangs aushebbar ist. Ferner ist im Rahmen des Öffnungsvorgangs eine Verstellung der Schlossfalle mittels der Antriebsanordnung in Öffnungsrichtung vorgesehen, so dass die zugeordnete Kraftfahrzeugtür eine Aufdrück-Türstellung erreicht, in der sich ein Eingriffsspalt zwischen der Kraftfahrzeugtür und der Kraftfahrzeugkarosserie ergibt.

Die bekannte Kraftfahrzeugschlossanordnung weist neben dem Kraftfahrzeugschloss ein von dem Kraftfahrzeugschloss separates, verstellbares Funktionselement in Form eines Türaußengriffs auf. Der Türaußengriff lässt sich mittels einer eigenen Antriebsanordnung aus dem Eingriffsspalt heraus bewegen, so dass er von einem Bediener gegriffen werden kann. Mit der bekannten Kraftfahrzeugschlossanordnung ist durch die motorische Betätigbarkeit des Kraftfahrzeugschlosses einerseits und durch die Verstellbarkeit des Funktionselements, hier des Türaußengriffs, ein hoher Bedienkomfort erreichbar. Allerdings sind die Möglichkeiten der Komfortsteigerung bei der bekannten Kraftfahrzeugschlossanordnung speziell im Hinblick auf eine einfache Umsetzung der Komfortsteigerung noch nicht ausgeschöpft.

Eine Kraftfahrzeugschlossanordnung mit einem Antrieb zum Verstellen eines Kraftfahrzeugschlosses und einem von dem Kraftfahrzeugschloss separaten, verstellbaren Funktionselement ist aus der WO 2015/185364 bekannt.

Weitere Kraftfahrzeugschlossanordnungen sind aus der EP 1 384 843 A2, der DE 39 39 768, der US 2011/0154740, der JP 2002 081 249 A, der US 2011/0016794 und der EP 1 857 621 A2 bekannt.

Der Erfindung liegt das Problem zugrunde, die bekannte Kraftfahrzeugschlossanordnung derart auszugestalten und weiterzubilden, dass ein hoher Bedienkomfort mit geringerem Aufwand realisierbar ist.

Das obige Problem wird bei einer Kraftfahrzeugschlossanordnung gemäß dem Oberbegriff von Anspruch 1 durch die Merkmale des kennzeichnenden Teils von Anspruch 1 gelöst.

Wesentlich ist die grundsätzliche Überlegung, dass die motorische Verstellbarkeit zumindest eines der Schließelemente für die Verstellung des von dem Kraftfahrzeugschloss separaten Funktionselements genutzt werden kann. Erfindungsgemäß ist das Funktionselement ein Türaußengriff, der zwischen einer Deaktivierungsstellung und einer Eingriffsstellung verstellbar ist, und dass im Rahmen des Öffnungsvorgangs die motorische Verstellung der Sperrklinke eine Verstellung des Türaußengriffs in die Eingriffsstellung bewirkt, indem eine Komponente des betreffenden Antriebsstrangs aus Antriebsanordnung und Sperrklinke mit dem Türaußengriff gekoppelt oder koppelbar ist.

Der Begriff "Antriebsstrang" umfasst hier also alle Komponenten der Antriebsanordnung und des betreffenden Schließelements, die an der Übertragung von Antriebsbewegungen auf das jeweilige Schließelement beteiligt sind.

Durch die Doppelnutzung des Kraftfahrzeugschlosses einerseits für die Steuerung der Verstellung der Schließelemente und andererseits für die Steuerung der Verstellung des separaten Funktionselements ergibt sich die Möglichkeit der Realisierung eines hohen Bedienkomforts mit geringem konstruktivem Aufwand.

Erfindungsgemäß handelt es sich bei dem von dem Kraftfahrzeugschloss separaten, verstellbaren Funktionselement um einen verstellbaren Türaußengriff. Damit ist sichergestellt, dass dem Bediener rechtzeitig eine Handhabe für die manuelle Verstellung der Kraftfahrzeugtür zur Verfügung steht.

Die vorschlagsgemäße Steuerung des Türaußengriffs ist insoweit vorteilhaft, als der motorische Öffnungsvorgang genutzt werden kann, um den Türaußengriff in die Eingriffsstellung zu bringen. Anders als an sich bekannt, wird der Türaußengriff also erst in seine Eingriffsstellung gebracht, wenn der Öffnungsvorgang bereits läuft. Der Türaußengriff wird nicht benutzt, um den Öffnungsvorgang auszulösen. Dies ermöglicht die Nutzung des motorischen Aushebens der Sperrklinke für die Verstellung des Türaußengriffs in die Eingriffsstellung, was sich konstruktiv auf besonders einfache Weise umsetzen lässt.

Nach einer weiteren Lehre gemäß Anspruch 6, der eigenständige Bedeutung zukommt, wird ein Verfahren für den Betrieb einer Kraftfahrzeugschlossanordnung beansprucht. Bei der Kraftfahrzeugschlossanordnung handelt es sich um eine Kraftfahrzeugschlossanordnung gemäß der erstgenannten Lehre, so dass insoweit auf alle Ausführungen zu der erstgenannten Lehre verwiesen werden darf.

Die Kraftfahrzeugschlossanordnung, auf die sich das vorschlagsgemäße Verfahren bezieht, ist mit einem Kraftfahrzeugschloss und einem von dem Kraftfahrzeugschloss separaten, verstellbaren Funktionselement ausgestattet. Das Kraftfahrzeugschloss weist wiederum die üblichen Schließelemente Schlossfalle und Sperrklinke auf, wie weiter oben erläutert worden ist. Ferner ist das Kraftfahrzeugschloss mit einer oben angesprochenen Antriebsanordnung ausgestattet.

Wesentlich für das vorschlagsgemäße Verfahren ist, dass das Funktionselement ein Türaußengriff ist, der zwischen einer Deaktivierungsstellung und einer Eingriffsstellung verstellbar ist, und dass im Rahmen des Öffnungsvorgangs der Türaußengriff mit der motorischen Verstellung der Sperrklinke verstellt wird, indem eine Komponente des betreffenden Antriebsstrangs aus Antriebsanordnung und Sperrklinke mit dem Türaußengriff gekoppelt ist oder wird, und dass im Rahmen des Öffnungsvorgangs die Schlossfalle in ihre Öffnungsrichtung bewegt wird, so dass die Kraftfahrzeugtür eine Aufdrück-Türstellung erreicht. Dies bedeutet, dass die motorische Verstellung der Sperrklinke mit der Verstellung des Funktionselements überlappt. Dies ermöglicht wiederum die Doppelnutzung des Kraftfahrzeugschlosses, indem der für die Verstellung des jeweiligen Schließelements vorgesehene Antriebsstrangs genutzt wird, um auch das Funktionselement zu verstellen.

Dadurch, dass erkannt worden ist, dass der Türaußengriff vorteilhaft in seine Eingriffsstellung verstellt werden kann, noch bevor der Öffnungsvorgang abgeschlossen ist, ergibt sich die oben angesprochene Möglichkeit der Doppelnutzung des Kraftfahrzeugschlosses. Diese Doppelnutzung wiederum führt zu einem hohen Bedienkomfort, ohne dass dies zu einem hohen konstruktiven Aufwand führt.

Im Folgenden wird die Erfindung anhand einer lediglich Ausführungsbeispiele darstellenden Zeichnung näher erläutert. In der Zeichnung zeigt
- Fig. 1: ein Kraftfahrzeug mit einer vorschlagsgemäßen Kraftfahrzeugschlossanordnung,
- Fig. 2: die wesentlichen Komponenten des Kraftfahrzeugschlosses der Kraftfahrschlossanordnung gemäß Fig. 1a) bei in der Schließstellung befindlicher Schlossfalle und b) bei in der Offenstellung befindlicher Schlossfalle,
- Fig. 3: einen Türaußengriff der Kraftfahrzeugschlossanordnung gemäß Fig. 1a) in der Deaktivierungsstellung und b) in der Eingriffsstellung,
- Fig. 4: ein Kraftfahrzeug mit einer weiteren vorschlagsgemäßen Kraftfahrzeugschlossanordnung bei geschlossener Kraftfahrzeugtür und
- Fig. 5: das Kraftfahrzeug gemäß Fig. 4 bei geöffneter Kraftfahrzeugtür,
- Fig. 6: das Kraftfahrzeug gemäß Fig. 4 bei in einer Zwischenstellung befindlicher Kraftfahrzeugtür.

Die vorschlagsgemäße Kraftfahrzeugschlossanordnung 1 ist mit einem Kraftfahrzeugschloss 2 für eine Kraftfahrzeugtür 3 ausgestattet. Der Begriff "Kraftfahrzeugtür" ist vorliegend weit zu verstehen. Er umfasst eine Seitentür, bei der es sich um eine Schwenktür oder um eine Schiebetür handeln kann, eine Hecktür, einen Heckdeckel, eine Heckklappe, einen Laderaumhohlboden o. dgl..

Ferner ist die Kraftfahrzeugschlossanordnung 1 mit einem von dem Kraftfahrzeugschloss 2 separaten, verstellbaren Funktionselement 4 ausgestattet, bei dem es sich beispielsweise um einen Türaußengriff 5 oder um einen Türfeststeller 6 handeln kann.

Das Kraftfahrzeugschloss 2 weist die üblichen Schließelemente Schlossfalle 7 und Sperrklinke 8 auf, die in üblicher Weise zusammenwirken. Die Schlossfalle 7 ist entsprechend in eine nicht dargestellte Vorschließstellung und in die in Fig. 2a dargestellte Hauptschließstellung bringbar, in der sie mit einem Schließteil 9, hier mit einem Schließbolzen, in haltendem Eingriff steht. Die Schlossfalle 7 ist ferner in eine in Fig. 2b gezeigte Offenstellung bringbar, in der das Schließteil 9 von der Schlossfalle 7 gelöst ist.

Die Sperrklinke 8 lässt sich in die in Fig. 2a gezeigte eingefallene Stellung bringen, in der sie die Schlossfalle 7 in der Schließstellung hält, wobei die Sperrklinke 8 im Rahmen eines Öffnungsvorgangs außer haltenden Eingriff von der in der Schließstellung befindlichen Schlossfalle 7 aushebbar ist.

Lediglich angedeutet ist in Fig. 2 die Tatsache, dass das Kraftfahrzeugschloss 2 eine Antriebsanordnung 10 aufweist, die mit mindestens einem der Schließelemente 7,8 einen Antriebsstrang zur motorischen Verstellung des jeweiligen Schließelements 7,8 ausbildet.

Der oben angesprochene Öffnungsvorgang umfasst notwendigerweise das Ausheben der Sperrklinke 8, so dass die Schlossfalle 7 in ihre Öffnungsrichtung schwenken kann. Im Rahmen des Öffnungsvorgangs kann es weiter vorgesehen sein, dass die Schlossfalle 7 mittels der Antriebsanordnung 10 weiter in ihrer Öffnungsrichtung bewegt wird, so dass die zugeordnete Kraftfahrzeugtür 3 eine Aufdrück-Türstellung erreicht. In einem solchen Fall ergibt sich ein Eingriffsspalt zwischen der Kraftfahrzeugkarosserie 11 und der Kraftfahrzeugtür 3, so dass ein Bediener die Kraftfahrzeugtür 3 zum manuellen Aufschwenken hintergreifen kann.

Wesentlich für die vorschlagsgemäße Lehre ist nun, dass das Funktionselement 4 ein Türaußengriff 5 ist, der zwischen einer Deaktivierungsstellung und einer Eingriffsstellung verstellbar ist, und dass im Rahmen des Öffnungsvorgangs die motorische Verstellung der Sperrklinke 8 eine Verstellung des Türaußengriffs 5 bewirkt. Dies wird dadurch bewerkstelligt, dass eine Komponente des betreffenden Antriebsstrangs aus Antriebsanordnung 10 und Sperrklinke 7 mit dem Türaußengriff 5 gekoppelt oder koppelbar ist. Bei dem in Fig. 2 gezeigten Ausführungsbeispiel ist die Sperrklinke 8 selbst mit dem Funktionselement 4 gekoppelt, um das Funktionselement 4 im Rahmen des Öffnungsvorgangs zu verstellen. Hierfür weist die Antriebsanordnung einen insbesondere elektrischen Antriebsmotor 10a auf.

Hier und vorzugsweise ist das Kraftfahrzeugschloss 2, hier die Sperrklinke 8, mit dem Funktionselement 4 über einen Übertragungsstrang 12, bei dem dargestellten und insoweit bevorzugten Ausführungsbeispiel über einen Bowdenzug, gekoppelt oder koppelbar. Alternativ zu dem Bowdenzug können auch andere Arten von Übertragungssträngen Anwendung finden, ein Beispiel hierfür ist ein Seilzug.

Die Antriebsanordnung 10 bildet mit dem Antriebsmotor 10a mit der Sperrklinke 8 einen Antriebsstrang zur Verstellung der Sperrklinke 8, hier und vorzugsweise zum Ausheben der Sperrklinke 8, aus. Bei dem dargestellten und insoweit bevorzugten Ausführungsbeispiel ist also eine sogenannte Open-By-Wire-Funktion, also das motorische Ausheben der Sperrklinke 8, realisiert.

Zusätzlich ist vorgesehen, dass die Antriebsanordnung 10 mit der Schlossfalle 7 einen Antriebsstrang zur Verstellung der Schlossfalle 7 zum Aufdrücken und gegebenenfalls zum Zuziehen der Kraftfahrzeugtür 3, ausbildet. Hierfür weist die Antriebsanordnung 10 vorzugsweise einen separaten elektrischen Antriebsmotor 10b auf.

Es darf darauf hingewiesen werden, dass, wie aus den obigen Erläuterungen hervorgeht, der Antriebsstrang zur Verstellung der Sperrklinke 8 bzw. der Schlossfalle 7 das jeweilige Schließelement 8,7 mit einschließt.

Es darf weiter darauf hingewiesen werden, dass die Antriebsanordnung 10 für die motorische Verstellung sowohl der Schlossfalle 7 als auch der Sperrklinke 8 nur einen einzigen elektrischen Antriebsmotor aufweisen kann, was insbesondere aus Kostengesichtspunkten vorteilhaft sein kann.

Fig. 3 zeigt, dass das Funktionselement 4 ein Türaußengriff 5 ist, der zwischen einer Deaktivierungsstellung (Fig. 3a) und einer Eingriffsstellung (Fig. 3b) verstellbar ist. Der oben angesprochene Öffnungsvorgang ergibt sich aus dem Übergang von Fig. 2a auf Fig. 2b sowie aus dem Übergang von Fig. 3a auf Fig. 3b. Aus einer Zusammenschau dieser Figuren wird deutlich, dass im Rahmen des Öffnungsvorgangs die motorische Verstellung mindestens eines der Schließelemente 7,8, hier der Sperrklinke 8, die Verstellung des Türaußengriffs 5 in die Eingriffsstellung (Fig. 3b) bewirkt. Der Grund hierfür besteht darin, dass das Ausheben der Sperrklinke 8, in Fig. 2a im Uhrzeigersinn, über den Übertragungsstrang 12 ein Ausschwenken des Türaußengriffs 5 verursacht. Damit ist gewährleistet, dass dem Bediener eine Handhabe für die manuelle Verstellung der Kraftfahrzeugtür 3 zur Verfügung steht, um die Kraftfahrzeugtür 3 manuell öffnen zu können.

Für die Ausgestaltung des Türaußengriffs 5 sind verschiedene konstruktive Möglichkeiten denkbar. Bei dem dargestellten und insoweit bevorzugten Ausführungsbeispiel weist der Türaußengriff 5 einen Eingriffsabschnitt 13 auf, der in der Deaktivierungsstellung (Fig. 3a) von außen unzugänglich ist und der in der Eingriffsstellung (Fig. 3b) von außen zugänglich ist. Hierfür weist der Türaußengriff 5 vorzugsweise ein Schwenkteil 14 mit einer Schwenkachse 14a auf, das in der Deaktivierungsstellung und in der Eingriffsstellung des Türaußengriffs 5 unterschiedliche Schwenkstellungen einnimmt. Dabei ist es weiter vorzugsweise so, dass der Eingriffsabschnitt 13 an dem Schwenkteil 14 angeordnet ist. Denkbar ist aber auch, dass der Eingriffsabschnitt 13 separat von dem Schwenkteil 14, beispielsweise an der Türaußenhaut 15 angeordnet ist.

Wie oben angesprochen, stellt der Türaußengriff 5 lediglich eine Handhabe für die manuelle Verstellung der Kraftfahrzeugtür 3 bereit. Dies bedeutet, dass der Türaußengriff 5 im Übrigen keine Kopplung zu dem Kraftfahrzeugschloss 2 aufweist. Grundsätzlich ist es aber auch denkbar, dass eine zusätzliche Kopplung zwischen dem Türaußengriff 5 und dem Kraftfahrzeugschloss 2 vorgesehen ist, beispielsweise um eine Notentriegelung zu ermöglichen.

Hier wird deutlich, dass das Ausschwenken des Türaußengriffs 5 mit dem Öffnungsvorgang, und nicht vor dem Öffnungsvorgang, eine neue Bedienlogik für die Kraftfahrzeugschlossanordnung 1 bereitstellt. Der Öffnungsvorgang wird nämlich nicht durch den Türaußengriff 5 ausgelöst, da der Türaußengriff 5 vor dem Öffnungsvorgang ja noch in seiner Deaktivierungsstellung steht. Vielmehr ist für die vorschlagsgemäße Kraftfahrzeugschlossanordnung ein zusätzliches Bedienereignis für das Auslösen des Öffnungsvorgangs erforderlich. Bei diesem Bedienereignis kann es sich beispielsweise um die Annäherung einer Hand des Bedieners an einen vorbestimmten Bereich der Kraftfahrzeugtür 3 handeln.

Bei dem oben angesprochenen Funktionselement 4 kann es sich gemäß einer alternativen Ausgestaltung, die nicht Gegenstand der vorliegenden Erfindung ist, grundsätzlich auch um einen Türfeststeller 6 handeln, der in Fig. 5 beispielhaft für eine Schiebetür dargestellt ist. Ein solcher Türfeststeller 6 ist in eine Aktivierungsstellung und in eine Deaktivierungsstellung bringbar. In der Aktivierungsstellung fixiert der Türfeststeller 6 beim Erreichen einer Fixierstellung der Kraftfahrzeugtür 3 (Fig. 5) die Kraftfahrzeugtür 3, wobei der Türfeststeller 6 in der Deaktivierungsstellung die Kraftfahrzeugtür 3 freigibt (Fig. 6).

Wesentlich für das in Fig. 5 und Fig. 6 gezeigte Beispiel ist, dass im Rahmen des Öffnungsvorgangs die motorische Verstellung mindestens eines der Schließelemente 7,8, hier der Sperrklinke 8, die Verstellung des Türfeststellers 6 in die Aktivierungsstellung bewirkt, so dass nach Abschluss des Öffnungsvorgangs eine Fixierung der Kraftfahrzeugtür 3 in der Fixierstellung möglich ist. Bei der Fixierstellung der Kraftfahrzeugtür 3 handelt es sich hier und vorzugsweise um die in Fig. 5 gezeigte Offenstellung.

Das Kraftfahrzeugschloss 2 weist auch hier die Schließelemente Schlossfalle 7 und Sperrklinke 8 auf, so dass insoweit auf die Ausführungen zum ersten Ausführungsbeispiel verwiesen werden darf.

Auch der Türfeststeller 6 weist eine Schlossfalle 16 und eine Sperrklinke 17 auf, wobei die Schlossfalle 16 in wiederum üblicher Weise mit einem Schließteil 18, hier mit einem Schließbügel, in haltenden Eingriff bringbar ist.

Das Öffnen der Kraftfahrzeugtür 3 beginnt bei dem in Fig. 4 bis Fig. 6 dargestellten Beispiel mit einem weiter oben erläuterten Öffnungsvorgang. Hier ist es jedoch so, dass das motorische Ausheben der Sperrklinke 8 eine Verstellung des Türfeststellers 6, hier die Sperrklinke 17 des Türfeststellers 6, in eine Aktivierungsstellung verstellt. Hierfür ist das Kraftfahrzeugschloss 2, vorzugsweise die Sperrklinke 8, mit dem Türfeststeller 6, vorzugsweise der Sperrklinke 17, über einen als Bowdenzug ausgestalteten Übertragungsstrang 12 gekoppelt. Die Kopplung der Sperrklinke 8 des Kraftfahrzeugschlosses 2 mit der Sperrklinke 17 des Türfeststellers 6 ist vorzugsweise gegenläufig vorgesehen, derart, dass ein Ausheben der Sperrklinke 8 des Kraftfahrzeugschlosses 2 das Einfallen der Sperrklinke 17 des Türfeststellers 6 und umgekehrt bewirkt.

Mit dem Öffnungsvorgang, also dem motorischen Öffnen der Sperrklinke 8 des Kraftfahrzeugschlosses 2, fällt die Sperrklinke 17 des Türfeststellers 6 in die Aktivierungsstellung, in der sie auf die Schlossfalle 16 vorgespannt ist. Dies ist in Fig. 6 dargestellt. Erst wenn die Kraftfahrzeugtür die Fixierstellung, also die Offenstellung, erreicht, kommt das Schließteil 18 in Eingriff mit der Schlossfalle 16 und schwenkt diese in Schließrichtung, bis die Sperrklinke 17 in die in Fig. 5 gezeigte Eingriffsstellung fällt.

Der Türfeststeller 6 lässt sich in seine Deaktivierungsstellung nur dadurch bringen, dass die Sperrklinke 8 des Kraftfahrzeugschlosses 2 nach dem Öffnungsvorgang in der in Fig. 5 gezeigten Offenstellung verharrt und zum Ausheben der Sperrklinke 17 des Türfeststellers 6 mittels der Antriebsanordnung 10 in Richtung Schlossfalle 7 verstellbar ist, so dass die Sperrklinke 17 eine entsprechend gegenläufige Bewegung durchführt und die Schlossfalle 16 des Türfeststellers 6 freigibt.

Bei der Ausgestaltung des von dem Kraftfahrzeugschloss 2 separaten Funktionselements 4 als Türfeststeller 6 ergibt sich eine Anordnung von besonders einfachem Aufbau, da auf einen separaten Antrieb für den Türfeststeller 6, anders als aus dem Stand der Technik bekannt, verzichtet werden kann.

Nach einer weiteren Lehre, der eigenständige Bedeutung zukommt, wird ein Verfahren für den Betrieb einer insbesondere vorschlagsgemäßen Kraftfahrzeugschlossanordnung 1 beansprucht. Hinsichtlich des grundsätzlichen Aufbaus der Kraftfahrzeugschlossanordnung 1 darf auf die obigen Ausführungen verwiesen werden.

Wesentlich nach dem weiteren Verfahren ist, dass im Rahmen des Öffnungsvorgangs der Türaußengriff 5 als Funktionselement 4 mit der motorischen Verstellung der Sperrklinke 7 verstellt wird. Die grundsätzliche Idee, mit der motorischen Verstellung der Sperrklinke 7 auch ein separates Funktionselement 4 zu verstellen, liefert die gedankliche Basis für die oben erläuterte, vorschlagsgemä-ße Kraftfahrzeugschlossanordnung 1. Insoweit darf auf die dortigen Erläuterungen verwiesen werden.

Dabei ist vorgesehen, dass im Rahmen des Öffnungsvorgangs das Funktionselement 4 mit dem motorischen Ausheben der Sperrklinke 8 verstellt wird. Vorschlagsgemäß ist es hier vorgesehen, dass das Funktionselement 4 ein Türaußengriff 5 ist, der zwischen einer Deaktivierungsstellung und einer Eingriffsstellung verstellbar ist, wobei im Rahmen des Öffnungsvorgangs der Türaußengriff 5 mit dem motorischen Ausheben der Sperrklinke 8 in die Eingriffsstellung verstellt wird. Auch insoweit darf auf die Ausführungen zu der Funktionsweise der vorschlagsgemäßen Türschlossanordnung 1 verwiesen werden.

## Patentansprüche

1. Kraftfahrzeugschlossanordnung mit einem Kraftfahrzeugschloss (2) für eine Kraftfahrzeugtür (3) und einem von dem Kraftfahrzeugschloss (2) separaten, verstellbaren Funktionselement (4), wobei das Kraftfahrzeugschloss (2) die Schließelemente Schlossfalle (7) und Sperrklinke (8) aufweist, wobei die Schlossfalle (7) in eine Vorschließstellung und in eine Hauptschließstellung bringbar ist, in der sie mit einem Schließteil (9) in haltendem Eingriff steht, wobei die Schlossfalle (7) in eine Offenstellung bringbar ist, in der das Schließteil (9) von der Schlossfalle (7) gelöst ist, wobei die eingefallene Sperrklinke (8) die Schlossfalle (7) in der Schließstellung hält und wobei im Rahmen eines Öffnungsvorgangs die Sperrklinke (8) außer haltenden Eingriff von der in der Schließstellung befindlichen Schlossfalle (7) aushebbar ist, wobei das Kraftfahrzeugschloss (2) eine Antriebsanordnung (10) aufweist, die mit mindestens einem der Schließelemente (7,8) einen Antriebsstrang zur motorischen Verstellung des Schließelements (7,8) ausbildet,
wobei die Antriebsanordnung (10) mit der Sperrklinke (8) einen Antriebsstrang zur Verstellung der Sperrklinke (8) ausbildet, wobei die Antriebsanordnung (10) mit der Schlossfalle (7) einen Antriebsstrang zur Verstellung der Schlossfalle (7) ausbildet und wobei die Antriebsanordnung (10) mit der Schlossfalle (7) einen Antriebsstrang zum Aufdrücken der Kraftfahrzeugtür (3) ausbildet, und
wobei das Funktionselement (4) ein Türaußengriff (5) ist, der zwischen einer Deaktivierungsstellung und einer Eingriffsstellung verstellbar ist,
**dadurch gekennzeichnet,**
**dass** im Rahmen des Öffnungsvorgangs die motorische Verstellung der Sperrklinke (8) eine Verstellung des Türaußengriffs (5) in die Eingriffsstellung bewirkt, indem eine Komponente des betreffenden Antriebsstrangs aus Antriebsanordnung (10) und Sperrklinke (8) mit dem Türaußengriff (5) gekoppelt oder koppelbar ist.

2. Kraftfahrzeugschlossanordnung nach Anspruch 1, **dadurch gekennzeichnet, dass** das Kraftfahrzeugschloss (2) mit dem Funktionselement (4) über einen Übertragungsstrang (12), insbesondere über einen Seilzug und/oder einen Bowdenzug, gekoppelt oder koppelbar ist.

3. Kraftfahrzeugschlossanordnung nach Anspruch 1 oder 2, **dadurch gekennzeichnet, dass** die Antriebsanordnung (10) mit der Schlossfalle (7) einen Antriebsstrang zum Zuziehen der Kraftfahrzeugtür (3) ausbildet.

4. Kraftfahrzeugschlossanordnung nach einem der vorhergehenden Ansprüche, **dadurch gekennzeichnet, dass** der Türaußengriff (5) einen Eingriffsabschnitt (13) aufweist, der in der Deaktivierungsstellung von Außen unzugänglich ist und der in der Eingriffsstellung von Außen zugänglich ist, vorzugsweise, dass der Türaußengriff (5) ein Schwenkteil (14) aufweist, das in der Deaktivierungsstellung und in der Eingriffsstellung des Türaußengriffs (5) unterschiedliche Schwenkstellungen einnimmt, weiter vorzugsweise, dass der Eingriffsabschnitt (13) an dem Schwenkteil (14) angeordnet ist, oder, dass der Eingriffsabschnitt (13) separat von dem Schwenkteil (14) angeordnet ist.

5. Kraftfahrzeugschlossanordnung nach einem der vorhergehenden Ansprüche, **dadurch gekennzeichnet, dass** der Türaußengriff (5) im Übrigen keine Kopplung zu dem Kraftfahrzeugschloss (2) aufweist.

6. Verfahren für den Betrieb einer Kraftfahrzeugschlossanordnung mit einem Kraftfahrzeugschloss (2) und einem von dem Kraftfahrzeugschloss (2) separaten, verstellbaren Funktionselement (4), wobei das Kraftfahrzeugschloss (2) die Schließelemente Schlossfalle (7) und Sperrklinke (8) aufweist, wobei die Schlossfalle (7) in eine Vorschließstellung und in eine Hauptschließstellung bringbar ist, in der sie mit einem Schließteil (9) in haltendem Eingriff steht, wobei die Schlossfalle (7) in eine Offenstellung bringbar ist, in der das Schließteil (9) von der Schlossfalle (7) gelöst ist, wobei die eingefallene Sperrklinke (8) die Schlossfalle (7) in der Schließstellung hält und wobei im Rahmen eines Öffnungsvorgangs die Sperrklinke (8) außer haltenden Eingriff von der in der Schließstellung befindlichen Schlossfalle (7) aushebbar ist, wobei das Kraftfahrzeugschloss (2) eine Antriebsanordnung (10) aufweist, die mit mindestens einem der Schließelemente (7,8) einen Antriebsstrang zur motorischen Verstellung des Schließelements (7,8) ausbildet,
wobei im Rahmen des Öffnungsvorgangs das Funktionselement (4) mit der motorischen Verstellung eines der Schließelemente (7,8) verstellt wird, indem eine Komponente des betreffenden Antriebsstrangs aus Antriebsanordnung (10) und Schließelement (7,8) mit dem Funktionselement (4) gekoppelt ist oder wird, wobei die Antriebsanordnung (10) mit der Sperrklinke (8) einen Antriebsstrang zur Verstellung der Sperrklinke (8) ausbildet, wobei die Antriebsanordnung (10) mit der Schlossfalle (7) einen Antriebsstrang zur Verstellung der Schlossfalle (7) ausbildet und wobei die Antriebsanordnung (10) mit der Schlossfalle (7) einen Antriebsstrang zum Aufdrücken der Kraftfahrzeugtür (3) ausbildet, und wobei das Funktionselement (4) ein Türaußengriff (5) ist, der zwischen einer Deaktivierungsstellung und einer Eingriffsstellung verstellbar ist,
**dadurch gekennzeichnet,**
**dass** im Rahmen des Öffnungsvorgangs der Türaußengriff (5) mit dem motorischen Ausheben der Sperrklinke (8) in die Eingriffsstellung verstellt wird, indem eine Komponente des betreffenden Antriebsstrangs aus Antriebsanordnung (10) und Sperrklinke (8) mit dem Türaußengriff (5) gekoppelt ist oder wird, und dass im Rahmen des Öffnungsvorgangs die Schlossfalle (7) in ihre Öffnungsrichtung bewegt wird, so dass die Kraftfahrzeugtür (3) eine Aufdrück-Türstellung erreicht.

## Claims

1. Motor-vehicle-lock arrangement having a motor-vehicle lock (2) for a motor-vehicle door (3) and having an adjustable functional element (4) which is separate from the motor-vehicle lock (2), wherein the motor-vehicle lock (2) has a latch mechanism (7) and a catch (8) as locking elements, wherein the latch mechanism (7) is able to be brought into a preliminary locking position and into a main locking position, in which it is in holding engagement with a locking part (9), wherein the latch mechanism (7) is able to be brought into an open position, in which the locking part (9) is in a state released from the latch mechanism (7), wherein the droppedin catch (8) holds the latch mechanism (7) in the locking position, and wherein, during an opening procedure, the catch (8) is able to be lifted out of holding engagement with the latch mechanism (7), which is in the locking position, wherein the motor-vehicle lock (2) has a drive arrangement (10) which forms with at least one of the locking elements (7, 8) a drive train for motorized adjustment of the locking element (7, 8),
wherein the drive arrangement (10) forms with the catch (8) a drive train for adjustment of the catch (8), wherein the drive arrangement (10) forms with the latch mechanism (7) a drive train for adjustment of the latch mechanism (7), and wherein the drive train (10) forms with the latch mechanism (7) a drive train for opening of the motor-vehicle door (3) by pushing, and
wherein the functional element (4) is a door outer handle (5) which is adjustable between a deactivation position and an engagement position, **characterized**
**in that**, during the opening procedure, the motorized adjustment of the catch (8) brings about an adjustment of the door outer handle (5) into the engagement position in that a component of the respective drive train, made up of drive arrangement (10) and catch (8), is coupled or couplable to the door outer handle (5).

2. Motor-vehicle-lock arrangement according to Claim 1, **characterized in that** the motor-vehicle lock (2) is coupled or couplable to the functional element (4) via a transmission strand (12), in particular via a cable pull and/or a Bowden cable.

3. Motor-vehicle-lock arrangement according to Claim 1 or 2, **characterized in that** the drive arrangement (10) forms with the latch mechanism (7) a drive train for closure of the motor-vehicle door (3) by pulling.

4. Motor-vehicle-lock arrangement according to one of the preceding claims, **characterized in that** the door outer handle (5) has an engagement portion (13) which is inaccessible from the outside in the deactivation position and which is accessible from the outside in the engagement position, preferably in that the door outer handle (5) has a pivoting part (14) which assumes different pivoting positions in the deactivation position and in the engagement position of the door outer handle (5), further preferably **in that** the engagement portion (13) is arranged on the pivoting part (14) or **in that** the engagement portion (13) is arranged separately from the pivoting part (14).

5. Motor-vehicle-lock arrangement according to one of the preceding claims, **characterized in that** the door outer handle (5) is otherwise not coupled to the motor-vehicle lock (2).

6. Method for operating a motor-vehicle-lock arrangement having a motor-vehicle lock (2) and having an adjustable functional element (4) which is separate from the motor-vehicle lock (2), wherein the motor-vehicle lock (2) has a latch mechanism (7) and a catch (8) as locking elements, wherein the latch mechanism (7) is able to be brought into a preliminary locking position and into a main locking position, in which it is in holding engagement with a locking part (9), wherein the latch mechanism (7) is able to be brought into an open position, in which the locking part (9) is in a state released from the latch mechanism (7), wherein the droppedin catch (8) holds the latch mechanism (7) in the locking position, and wherein, during an opening procedure, the catch (8) is able to be lifted out of holding engagement with the latch mechanism (7), which is in the locking position,
wherein the motor-vehicle lock (2) has a drive arrangement (10) which forms with at least one of the locking elements (7, 8) a drive train for motorized adjustment of the locking element (7, 8), wherein, during the opening procedure, the functional element (4) is adjusted by way of motorized adjustment of one of the locking elements (7, 8) in that a component of the respective drive train, made up of drive arrangement (10) and locking element (7, 8), has been or is coupled to the functional element (4),
wherein the drive arrangement (10) forms with the catch (8) a drive train for adjustment of the catch (8), wherein the drive arrangement (10) forms with the latch mechanism (7) a drive train for adjustment of the latch mechanism (7), and wherein the drive train (10) forms with the latch mechanism (7) a drive train for opening of the motor-vehicle door (3) by pushing, and wherein the functional element (4) is a door outer handle (5) which is adjustable between a deactivation position and an engagement position,
**characterized**
**in that**, during the opening procedure, the door outer handle (5) is adjusted into the engagement position by way of motorized lifting-out of the catch (8) in that a component of the respective drive train, made up of drive arrangement (10) and catch (8), has been or is coupled to the door outer handle (5), and in that, during the opening procedure, the latch mechanism (7) is moved in its opening direction so that the motor-vehicle door (3) reaches a push-open door position.

## Revendications

1. Agencement de serrure de véhicule automobile avec une serrure de véhicule automobile (2) pour une porte de véhicule automobile (3) et un élément fonctionnel réglable (4), séparé de la serrure de véhicule automobile (2), la serrure de véhicule automobile (2) présentant les éléments de fermeture pêne de serrure (7) et cliquet de verrouillage (8), le pêne de serrure (7) pouvant être amené dans une position de fermeture préliminaire et dans une position de fermeture principale dans laquelle il est en prise de maintien avec une partie de fermeture (9), le pêne de serrure (7) pouvant être amené dans une position d'ouverture dans laquelle la partie de fermeture (9) est dégagée du pêne de serrure (7), le cliquet de verrouillage (8) engagé maintenant le pêne de serrure (7) dans la position de fermeture et, dans le cadre d'une opération d'ouverture, le cliquet de verrouillage (8) pouvant être soulevé hors de la prise de maintien du pêne de serrure (7) se trouvant dans la position de fermeture, la serrure de véhicule automobile (2) présentant un agencement d'entraînement (10) qui réalise avec au moins l'un des éléments de fermeture (7, 8) une chaîne d'entraînement pour le réglage motorisé de l'élément de fermeture (7, 8),
l'agencement d'entraînement (10) réalisant avec le cliquet de verrouillage (8) une chaîne d'entraînement pour le réglage du cliquet de verrouillage (8), l'agencement d'entraînement (10) réalisant avec le pêne de serrure (7) une chaîne d'entraînement pour le réglage du pêne de serrure (7), et l'agencement d'entraînement (10) réalisant avec le pêne de serrure (7) une chaîne d'entraînement pour pousser la porte de véhicule automobile (3), et
l'élément fonctionnel (4) étant une poignée extérieure de porte (5) qui peut être réglée entre une position de désactivation et une position de prise,
**caractérisé en ce que**
dans le cadre de l'opération d'ouverture, le réglage motorisé du cliquet de verrouillage (8) provoque un réglage de la poignée extérieure de porte (5) dans la position de prise, du fait qu'un composant de la chaîne d'entraînement concernée, composée de l'agencement d'entraînement (10) et du cliquet de verrouillage (8), est couplé ou peut être couplé à la poignée extérieure de porte (5).

2. Agencement de serrure de véhicule automobile selon la revendication 1, **caractérisé en ce que** la serrure de véhicule automobile (2) est couplée ou peut être couplée à l'élément fonctionnel (4) par l'intermédiaire d'une chaîne de transmission (12), notamment par l'intermédiaire d'un câble de traction et/ou d'un câble Bowden.

3. Agencement de serrure de véhicule automobile selon la revendication 1 ou 2, **caractérisé en ce que** l'agencement d'entraînement (10) réalise avec le pêne de serrure (7) une chaîne d'entraînement pour tirer la porte de véhicule automobile (3).

4. Agencement de serrure de véhicule automobile selon l'une quelconque des revendications précédentes, **caractérisé en ce que** la poignée extérieure de porte (5) présente une section de prise (13) qui est inaccessible de l'extérieur dans la position de désactivation et qui est accessible de l'extérieur dans la position de prise, de préférence **en ce que** la poignée extérieure de porte (5) présente une partie pivotante (14), qui prend des positions de pivotement différentes dans la position de désactivation et dans la position de prise de la poignée extérieure de porte (5), de préférence encore **en ce que** la section de prise (13) est agencée sur la partie pivotante (14), ou **en ce que** la section de prise (13) est agencée séparément de la partie pivotante (14).

5. Agencement de serrure de véhicule automobile selon l'une quelconque des revendications précédentes, **caractérisé en ce que** la poignée extérieure de porte (5) ne présente en outre pas de couplage à la serrure de véhicule automobile (2).

6. Procédé d'exploitation d'un agencement de serrure de véhicule automobile avec une serrure de véhicule automobile (2) et un élément fonctionnel réglable (4), séparé de la serrure de véhicule automobile (2), la serrure de véhicule automobile (2) présentant les éléments de fermeture pêne de serrure (7) et cliquet de verrouillage (8), le pêne de serrure (7) pouvant être amené dans une position de fermeture préliminaire et dans une position de fermeture principale dans laquelle il est en prise de maintien avec une partie de fermeture (9), le pêne de serrure (7) pouvant être amené dans une position d'ouverture dans laquelle la partie de fermeture (9) est dégagée du pêne de serrure (7), le cliquet de verrouillage (8) engagé maintenant le pêne de serrure (7) dans la position de fermeture et, dans le cadre d'une opération d'ouverture, le cliquet de verrouillage (8) pouvant être soulevé hors de la prise de maintien du pêne de serrure (7) se trouvant dans la position de fermeture, la serrure de véhicule automobile (2) présentant un agencement d'entraînement (10) qui réalise avec au moins l'un des éléments de fermeture (7, 8) une chaîne d'entraînement pour le réglage motorisé de l'élément de fermeture (7, 8),
dans le cadre de l'opération d'ouverture, l'élément fonctionnel (4) étant réglé avec le réglage motorisé de l'un des éléments de fermeture (7, 8), du fait qu'un composant de la chaîne d'entraînement concernée, composée de l'agencement d'entraînement (10) et de l'élément de fermeture (7, 8), est ou sera couplé à l'élément fonctionnel (4),
l'agencement d'entraînement (10) réalisant avec le cliquet de verrouillage (8) une chaîne d'entraînement pour le réglage du cliquet de verrouillage (8), l'agencement d'entraînement (10) réalisant avec le pêne de serrure (7) une chaîne d'entraînement pour le réglage du pêne de serrure (7), et l'agencement d'entraînement (10) réalisant avec le pêne de serrure (7) une chaîne d'entraînement pour pousser la porte de véhicule automobile (3), et l'élément fonctionnel (4) étant une poignée extérieure de porte (5) qui peut être réglée entre une position de désactivation et une position de prise,
**caractérisé en ce que**
dans le cadre de l'opération d'ouverture, la poignée extérieure de porte (5) est réglée dans la position de prise avec le soulèvement motorisé du cliquet de verrouillage (8), du fait qu'un composant de la chaîne d'entraînement concernée, composée de l'agencement d'entraînement (10) et du cliquet de verrouillage (8), est ou sera couplé à la poignée extérieure de porte (5), et **en ce que**, dans le cadre de l'opération d'ouverture, le pêne de serrure (7) est déplacé dans sa direction d'ouverture, de telle sorte que la porte de véhicule automobile (3) atteint une position de porte poussée.
